# EUROPÄISCHE PATENTSCHRIFT

(11) **EP 0 390 961 B1**
(45) Veröffentlichungstag und Bekanntmachung des Hinweises auf die Patenterteilung: **13.05.1992**
(21) Anmeldenummer: 89109680.2
(22) Anmeldetag: 30.05.1989
(51) Int. Cl.: F02M 3/07

(54) **Drosselklappen-Stelleinrichtung**
Positioning device for a throttle valve
Dispositif de positionnement d'un organe d'étranglement

(30) Priorität: 05.04.1989 DE 3910948; 19.05.1989 DE 3916296
(43) Veröffentlichungstag der Anmeldung: 10.10.1990
(73) Patentinhaber: VDO Adolf Schindling AG, D-60487 Frankfurt (DE)
(72) Erfinder: Luft, Jürgen, D-6232 Bad Soden (DE); Schneider, Erwin, D-6237 Liederbach (DE); Göcking, Wolfgang, D-6392 Neu-Anspach (DE); Anschicks, Rolf, D-6390 Usingen-Wernborn (DE)
(74) Vertreter: Klein, Thomas, Dipl.-Ing. (FH)

(56) Entgegenhaltungen:
- DE-A- 3 410 993
- FR-A- 2 063 793
- GB-A- 1 250 094
- GB-A- 2 010 961
- PATENT ABSTRACTS OF JAPAN vol. 8, no. 43 (M-279)(1480) 24 Februar 1984; & JP-A-58 197436 (NIHON KIKAKI SEISAKUSHO K.K.) 17 November 1983

## Beschreibung

Die Erfindung betrifft eine Drosselklappen-Stelleinrichtung, welche einen mit einem Fahrpedal verbundenen, eine auf einer Drosselklappenwelle drehfest angeordneten Drosselklappe betätigenden Drosselklappenstellhebel und einen ausschließlich in Öffnungsrichtung der Drosselklappe gegen die Kraft einer Rückstellfeder arbeitenden Stellmotor zur Ermöglichung einer Leerlaufregelung aufweist. Solche Drosselklappen-Stelleinrichtungen sind in heutigen Kraftfahrzeugen vorgesehen und deshalb bekannt.

In derzeitigen Kraftfahrzeugen muß die Brennkraftmaschine auch im Leerlauf unterschiedliche Drehmomente erzeugen. Der Kraftbedarf steigt beispielsweise an, wenn im Leerlauf die Klimaanlage eines Kraftfahrzeugs arbeiten muß. Bei kalter Brennkraftmaschine wird mehr Energie benötigt, um diese am Laufen zu halten, als bei warmer Brennkraftmaschine. Um bei solchen unterschiedlichen Bedingungen die Leerlaufdrehzahl möglichst niedrig halten zu können, wird immer häufiger eine Leerlaufregelung eingesetzt. Dabei kann mittels des Stellmotors die Drossel klappe in einem festgelegten Arbeitsbereich mehr oder weniger geöffnet werden, ohne daß der Fahrer hierzu das Fahrpedal betätigen muß.

Nachteilig bei den bekannten Leerlaufregelungen ist ihr Verhalten bei Ausfall der ihren Stellmotor betätigenden Energie. Üblicherweise ist die Leerlaufregelung so ausgelegt, daß die Drosselklappe dann mittels einer Stellfeder in eine solche Stellung geschwenkt wird, in der die Leerlaufdrehzahl den oberen Wert des für die Leerlaufregelung zur Verfügung stehenden Arbeitsbereiches erreicht. In der Praxis ergeben sich dann so hohe Leerlaufdrehzahlen, daß es bei einem automatischen Getriebe zu einem Einkuppeln käme. Gestaltet man die Leerlaufregelung so, daß die Drosselklappe bei einem Ausfall der Fremdenergie ihre weitgehend geschlossene Endstellung erreicht, dann stirbt die Brennkraftmaschine im Leerlauf meist ab, was lästig und für die Verkehrssicherheit nachteilig ist.

Aus dem Dokument FR-A-2 063 793 ist ein Vergaser für Verbrennungsmotoren bekannt, dessen Drosselklappe durch eine hilfskraftbetätigte Stelleinrichtung in eine gegenüber der normalen Leerlauföffnung vergrößerte Öffnungsstellung gebracht wird, wenn bei nicht betätigtem Gaspedal eine Last zugeschaltet wird, wenn die Betriebstemperatur des Verbrennungsmotors noch nicht erreicht ist und/oder wenn durch Auswertung des Unterdrucks im Ansaugrohr und der Drehzahl des Verbrennungsmotors auf Schubbetrieb erkannt wird.

Ferner ist aus dem Dokument DE-A-3 410 993 eine Ventilanordnung im Umgehungskanal der Drosselklappe eines Verbrennungsmotors zur Steuerung der Leerlaufluftmenge bekannt, deren Stößel von einer motorisch angetriebenen Hubkurve betätigt wird. Der Verlauf der Hubkurve ist derart, daß die Position für kleinste Leerlaufluftmenge zwischen der Stellung für größte Leerlaufluftmenge und einer durch eine Rückholfeder bei nicht bestromten Stellmotor vorgegebenen Grundstellung liegt, in der der Verbrennungsmotor eine ausreichend große Leerlaufluftmenge erhält.

Der Erfindung liegt die Aufgabe zugrunde, eine Drosselklappen-Stelleinrichtung der eingangs genannten Art so auszubilden, daß sich bei Ausfall der Energie des Stellmotors im Leerlauf selbsttätig eine mittlere Leerlaufdrehzahl ergibt.

Diese Aufgabe wird erfindungsgemäß dadurch gelöst, daß zur Betätigung der Drosselklappe durch den Stellmotor ein mit einer wegabhängig umsteuernden Bewegungsumkehreinrichtung mechanisch derart mit einem Stellglied des Stellmotors verbundener Motorstellhebel vorgesehen ist, daß bei einer Verschiebung des Stellgliedes aus seiner durch die Rückstellfeder sich ergebenden Stellung die Drosselklappe zunächst geringfügig in Schließrichtung und dann bei weiterer Verschiebung des Stellgliedes in umgekehrter Richtung schwenkt.

Durch diese Gestaltung kann man erreichen, daß bei einem Ausfall der Energie des Stellmotors das Stellglied von einer Stellfeder in eine Notlaufstellung gezogen wird, in der die Drosselklappe eine mittlere Leerlaufoffenstellung einnimmt. Durch die Bewegungsumkehreinrichtung ergibt es sich bei einer Energiebeaufschlagung des Stellmotors, daß bei einer Verschiebung des Stellgliedes der die Drosselklappe zunächst in eine Richtung schwenkt, so sie sich weiter schließt und sich dann in umgekehrter Richtung bewegt, bis daß die Drosselklappe ihren für die Leerlaufregelung maximalen Öffnungwinkel erreicht hat. Obwohl der Stellmotor nur in einer Richtung arbeitet, läßt sich dank der Erfindung mit dem Stellmotor allein durch Verschieben seines Stellgliedes in nur eine Richtung die Drosselklappe zunächst weiter schließen und dann bei weiterer Verschiebung des Stellgliedes in gleicher Richtung wieder weiter öffnen. Dadurch ist eine optimale Leerlaufregelung möglich, ohne daß es bei Ausfall der Energie des Stellmotors zu einer unerwünscht hohen Motordrehzahl oder zu einem Absterben des Motors kommt.

Die Verstellung der Drosselklappe zum Zwecke der Leerlaufregelung muß der Drosselklappenverstellung durch das Fahrpedal überlagert werden. Das kann auf einfache Weise dadurch geschehen, daß ein drehfest mit der Drosselklappenwelle verbundener, von der Rückstellfeder in Schließrichtung der Drosselklappe vorgespannter, zweiarmiger Mitnehmerhebel vorgesehen ist, gegen den von einer Seite her der Drosselklappenstellhebel mit einem Mitnehmer an einem Hebelarm des Mitnehmerhebels anliegt und gegen den von der anderen Seite her der Motorstellhebel mit einem Mitnehmer an dem anderen Hebelarm anliegt.

Die Bewegungsumkehreinrichtung kann sehr einfach durch mechanische Bauteile ausgebildet sein, indem gemäß einer vorteihaften Ausgestaltung der Erfindung die Bewegungsumkehreinrichtung einen am Motorstellhebel mit einem Kniehebelgelenk und am Stellglied des Motors angelenkten Zwischenhebel aufweist, welcher in der sich ohne Energiebeaufschlagung des Stellmotors ergebenden Endstellung durch eine Stellfeder gegen einen gehäusefesten Anschlag zwischen der Anlenkung am Motorstellhebel und dem Stellglied gehalten ist und indem der Motorstellhebel auf der dem Anschlag gegenüberliegenden Seite einen Mitnehmer aufweist, gegen den der Zwischenhebel nach einer geringfügigen Verschwenkung in Stellrichtung des Stellmotors bewegbar ist.

Da der Stellmotor zum Verstellen der Drosselklappe zwecks Leerlaufregelung gegen die Rückstellfeder und die Stellfeder arbeiten muß, ist es wünschenswert, daß die Kraft der Stellfeder möglichst gering ist. Das kann erreicht werden, indem der Motorstellhebel und der Zwischenhebel durch eine am Kniehebelgelenk angeordnete, schwächer als die Stellfeder ausgebildete Schenkelfeder in Einknickstellung vorgespannt ist. Durch diese Gestaltung nimmt die Kraft der Schenkelfeder trotz zunehmendem Betätigungshub des Stellmotors nicht mehr zu, sobald der Zwischenhebel gegen den Mitnehmer des Motorstellhebels anliegt.

Eine ebenfalls sehr einfache Ausführungsform der Bewegungsumkehreinrichtung besteht darin, daß sie einen Winkelhebel aufweist, gegen dessen einen Hebelarm der Motorstellhebel unter Bildung einer Kippachse und gegen dessen anderen Hebelarm das Stellglied des Stellmotors durch eine Stellfeder gehalten ist und daß am Ende des Stellgliedes ein nach einem kurzen Hub in die sich durch Energiebeaufschlagung des Stellmotors ergebende Richtung gegen den Motorstellhebel gelangender Mitnehmer vorgesehen ist.

Eine andere, besonders einfache Ausbildung der Drosselklappen-Stelleinrichtung ergibt sich, wenn die Bewegungsumkehreinrichtung durch eine Hubkurve am Motorstellhebel gebildet ist, gegen die der Drosselklappenstellhebel anliegt. Die Hubkurve ermöglicht es, die Abhängigkeit zwischen dem Hub des Stellmotors und dem Drosselklappenwinkel beliebig zu gestalten.

Ganz besonders einfach ist eine solche Stelleinrichtung mit einer Hubkurve gestaltet, wenn der Motorstellhebel als um eine Achse schwenkbarer, zweiarmiger Hebel ausgebildet ist, an dessen einem Hebelarm das Stellglied des Stellmotors angelenkt ist und dessen anderer Hebelarm die Hubkurve aufweist.

Eine genaue Justage der Drosselklappen-Stelleinrichtung ist mit einem sehr einfachen Bauteil zu erreichen, wenn die Achse des Motorstellhebels als eine Verstellung des Motorstellhebels ermöglichender Einstellexzenter ausgebildet ist.

Die Erfindung läßt zahlreiche Ausführungsmöglichkeiten zu. Zur weiteren Erläuterung ihres Grundprinzips sind drei davon in der Zeichnung dargestellt und werden nachfolgend beschrieben. In ihr zeigen die
Fig. 1 die angestrebte Abhängigkeit des Drosselklappenwinkels vom Stellweg des Stellmotors,
Fig. 2 eine Prinzipskizze der erfindungsgemäßen Drosselklappen-Stelleinrichtung in derjenigen Stellung, die sich bei minimaler Leerlauföffnung der Drosselklappe ergibt,
Fig. 3 eine Prinzipskizze der erfindungsgemäßen Drosselklappen-Stelleinrichtung in derjenigen Stellung, die sich bei maximaler Leerlauföffnung der Drosselklappe ergibt,
Fig. 4 eine Prinzipskizze der erfindungsgemäßen Drosselklappen-Stelleinrichtung in derjenigen Stellung, die sich bei nicht beaufschlagtem Stellmotor ergibt,
Fig. 5 eine Prinzipskizze einer zweiten Ausführungsform einer Drosselklappen-Stelleinrichtung in derjenigen Stellung, die sich bei nicht beaufschlagtem Stellmotor ergibt,
Fig. 6 eine Prinzipskizze einer dritten Ausführungsform der erfindungsgemäßen Drosselklappen-Stelleinrichtung in derjenigen Stellung, die sich bei minimaler Leerlauf-Öffnung der Drosselklappe ergibt,
Fig. 7 eine Prinzipskizze der Drosseklappen-Stelleinrichtung nach Figur 6 in derjenigen Stellung, die sich bei maximaler Leerlauf-Öffnung der Drosselklappe ergibt,
Fig. 8 eine Prinzipskizze der Drosselklappen-Stelleinrichtung nach den Figuren 6 und 7 in derjenigen Stellung, die sich bei nicht beaufschlagtem Stellmotor ergibt.

In dem Diagramm gemäß Figur 1 ist der optimale Drosselklappenöffnungswinkel über dem Stellweg eines Stellmotors aufgetragen. Zu erkennen ist, daß der Drosselklappenöffnungswinkel bei einer Betätigung des Stellmotors von etwa 5 Grad zunächst auf nahezu 0 Grad abnimmt und dann bis etwa 25 Grad ansteigt. Der Bereich von nahe zu 0 Grad bis 25 Grad ist der Arbeitsbereich, in dem die Leerlaufregelung arbeitet. Fällt die Energie des Stellmotors aus, dann kann eine Rückstellfeder das Stellglied des Stellmotors in eine Notlaufstellung bewegen, in der die Drosselklappe um etwa 5 Grad geöffnet ist. Der in Figur 1 gezeigte, optimale Kennlinienverlauf läßt sich mit den beiden Drosselklappen-Stelleinrichtungen erreichen, welche in den nachfolgenden Figuren gezeigt sind.

In Figur 2 ist ein Drosselklappenstutzen 1 gezeigt, in dem unverdrehbar auf einer drehbar gelagerten Drosselklappenwelle 2 eine Drosselklappe 3 angeordnet ist. Weiterhin ist unverdrehbar auf der Drosselklappenwelle 2 ein zweiarmiger Mitnehmerhebel 4 angeordnet, welcher von einer Rückstellfeder 5 im Uhrzeigersinn und damit in Schließrichtung der Drosselklappe 3 vorgespannt ist.

Unterhalb des Mitnehmerhebels 4 ist ein verdrehbar auf der Drosselklappenwelle 2 gelagerter Drosselklappenstellhebel 6 angeordnet, welcher mit einem Mitnehmer 7 von unten her gegen den rechten Hebelarm des Mitnehmerhebels 4 anliegt. Am unteren Ende des Drosselklappenstellhebels 6 greift ein Gestänge 8 an, welches vom Fahrpedal 9 zwischen einer Leerlaufstellung LL und einer Vollaststellung VL verschiebbar ist. Bewegt sich das Fahrpedal 9 aus der dargestellten Leerlaufstellung LL in Richtung der Vollaststellung VL, dann schwenkt der Drosselklappenstellhebel 6 entgegen dem Uhrzeigersinn. Sein Mitnehmer 7 verschwenkt dabei den Mitnehmerhebel 4 im gleichen Drehsinn, so daß die Drosselklappe 3 zunehmend öffnet.

Von oben her führt ein Motorstellhebel 10 in den Drosselklappenstutzen 1 hinein. Dieser Motorstellhebel 10 ist ebenfalls drehbar auf der Drosselklappenwelle 2 gelagert und hat einen Mitnehmer 11, der von oben her gegen den linken Hebelarm des Mitnehmerhebels 4 anliegt. Zur motorischen Verstellung der Drosselklappe 3 zwecks Leerlaufregelung dient ein pneumatischer Stellmotor 12, welcher ein Stellglied 13 hat, das durch Unterdruckbeaufschlagung des Stellmotors 12 gegen die Kraft einer Stellfeder 14 in der Zeichnung gesehen nach links verfahrbar ist. Wichtig für die Erfindung ist eine wegabhängig umsteuernde Bewegungsumkehreinrichtung 15, welche das Ende des Stellgliedes 13 mit dem Motorstellhebel 10 verbindet und durch die erreicht wird, daß bei einem Verfahren des Stellgliedes 13 nach links der Motorstellhebel 10 zunächst im Uhrzeigersinn und dann entgegen dem Uhrzeigersinn schwenkt.

Bei der in Figur 2 gezeigten Ausführungsform hat die Bewegungsumkehreinrichtung einen am Ende des Stellgliedes angelenkten Zwischenhebel 16, welcher mittels eines Kniehebelgelenkes 17 mit dem Motorstellhebel 10 verbunden ist. In der in Figur 2 gezeigten, gestreckten Stellung liegt der Zwischenhebel 16 gegen einen nach oben weisenden Mitnehmer 18 des Motorstellhebels 10 an. Eine auf dem Kniehebelgelenk 17 angeordnete Schenkelfeder 19 spannt den Zwischenhebel 16 und den Motorstellhebel 10 derart vor, daß diese beiden Hebel aus ihrer zueinander gestreckten Stellung herausschwenken wollen.

Für die Funktion der Bewegungsumkehreinrichtung ist desweiteren wichtig, daß der Zwischenhebel 16 auf der dem Mitnehmer 18 abgewandten Seite zwischen dem Kniehebelgelenk 17 und dem Stellglied 13 gegen einen gehäusefesten Anschlag 20 anliegt.

Die Figur 3 zeigt diejenige Position der vorbeschriebenen Bauteile, die sich bei energiebeaufschlagtem Stellmotor 12 in der Endstellung ergibt, also in derjenigen Stellung, in der bei der Leerlaufregelung die Drosselklappe 3 maximal geöffnet ist. Das Stellglied 13 ist hierbei maximal in den Stellmotor 12 hineingefahren, so daß der Zwischenhebel 16 entsprechend gegen die Kraft der Stellfeder 14 maximal nach links verschwenkt wurde. Da der Zwischenhebel 16 gegen den Mitnehmer 18 anliegt, wurde mit ihm gleichzeitig der Motorstellhebel 19 entgegen dem Uhrzeigersinn verschwenkt. Der Mitnehmerhebel 10 drückt mit seinem Mitnehmer 11 auf den Mitnehmerhebel 4 und hat dadurch auch diesen entgegen dem Uhrzeigersinn gegen die Kraft der Rückstellfeder 5 verschwenkt, so daß die Drosselklappe 3 entsprechend geöffnet wurde.

Bei der Leerlaufregelung bewegen sich die gezeigten Bauteile zwischen den in den Figuren 2 und 3 gezeigten Endstellungen. Die Figur 4 zeigt eine Notlaufstellung, die sich bei Ausfall der Energie des Stellmotors 12 ergibt. In dieser Stellung hat die Stellfeder 14 das Stellglied 13 in Figur 4 gesehen so weit nach rechts gezogen, daß der Zwischenhebel 16 im Uhrzeigersinn um den Anschlag 20 geringfügig verschwenkt wurde, was zu einem Einknicken des Kniehebelgelenkes 17 und damit zu einem Verschwenken des Motorstellhebels 10 entgegen dem Uhrzeigersinn führte. Hierdurch konnte der Motorstellhebel 10 mit dem Mitnehmer 11 den Mitnehmerhebel 4 geringfügig entgegen dem Uhrzeigersinn verschwenken, so daß die Drosselklappe 3 sich in einer gegenüber Figur 2 etwas mehr geöffneten Stellung befindet.

Bei der Ausführungsform nach Figur 5 weist die Bewegungsumkehreinrichtung 15 einen Winkelhebel 21 auf, der schwenkbar am Drosselklappenstutzen 1 gelagert ist und mit dem Ende eines Hebelarmes 22 gegen den bei dieser Ausführungsform aus dem Drosselklappenstutzen 1 herausgeführten Motorstellhebel 10 anliegt. Das Stellglied 13 des Stellmotors 12 hat an seinem Ende einen Mitnehmer 23 und wird bei nicht druckbeaufschlagtem Stellmotor 12 von der Stellfeder 14 gegen einen Hebelarm 25 des Winkelhebels 21 gehalten, so daß dieser gegen einen gehäusefesten Anschlag 24 anliegt.

Wird der Stellmotor 12 mit Unterdruck beaufschlagt, so beginnt sich das Stellglied 13 nach links zu verschieben. Dadurch verschwenkt sich der Winkelhebel 21 entgegen dem Uhrzeigersinn, weil der Motorstellhebel 10 unter der Wirkung der Rückstellfeder 5 gegen den Hebelarm 22 drückt. Der Motorstellhebel 10 folgt somit dem zurückweichenden Hebelarm 22 nach rechts. Es kommt dadurch zu einer Bewegung der Drosselklappe 3 in Schließrichtung. Hat sich das Stellglied 13 so weit nach links verschoben, daß der Mitnehmer 23 gegen den Motorstellhebel 10 gelangt, so nimmt er anschließend den Motorstellhebel 10 mit nach links. Dadurch wird der Mitnehmerhebel 4 entgegen dem Uhrzeigersinn verschwenkt, was zu einem Öffnen der Drosselklappe 3 führt.

Bei der in Figur 6 gezeigten Ausführungsform der Erfindung ist der Motorstellhebel 10 als zweiarmiger Hebel ausgebildet, welcher um eine als Einstellexzenter ausgebildete Achse 26 schwenkbar ist. Am in Figur 6 gesehen unteren Hebelarm des Motorstellhebels 10 ist das Stellglied 13 des Stellmotors 12 angelenkt. Der andere Hebelarm weist an seinem freien Ende eine Hubkurve 27 auf, die so geformt ist, daß der Motorstellhebel 10 insgesamt die Form eines Stiefels hat, dessen Lauffläche von der Hubkurve 27 gebildet ist. Gegen diese Hubkurve 27 liegt der Drosselklappenstellhebel 6 an, welcher fest mit der die Drosselklappe 3 im Drosselklappenstutzen 1 betätigenden Drosselklappenwelle 2 verbunden ist. Eine Stellfeder 28, welche auf dem Stellglied 13 angeordnet ist, spannt den Motorstellhebel 10 in einem dem Uhrzeigersinn entgegengerichteten Drehsinn vor. In der in Figur 6 gezeigten Stellung der Bauteile ist die Drosselklappe 3 geschlossen. Der Stellmotor 12 muß hierbei bestromt sein.

Wird der Stellmotor 12 stärker bestromt als in Figur 6, so wird das Stellglied 13 zunehmend in den Stellmotor 12 hineingezogen. Die sich bei maximaler Bestromung ergebende Stellung, bei der die Drosselklappe 3 maximal geöffnet ist, ist in Figur 7 gezeigt. Der Motorstellhebel 10 hat sich hierbei so weit im Uhrzeigersinn verschwenkt, daß er mit seiner Hubkurve 27 den Drosselklappenstellhebel 6 entgegen dem Uhrzeigersinn entsprechend verschwenkt hat und nunmehr mit einem linken Bereich der Hubkurve 27 gegen den Drosselklappenstellhebel 6 anliegt.

Fällt die elektrische Energie des Stellmotors 12 aus, dann bewegt sich das Stellglied 13 infolge der Wirkung der Stellfeder 28 maximal aus dem Stellmotor 12 heraus und der Motorstellhebel 10 wird entgegen dem Uhrzeigersinn um seine Achse 10 verschwenkt. Die sich dabei ergebende Stellung der Bauteile ist in Figur 8 gezeigt. Die Hubkurve 27 drückt dann mit einem die Form eines Absatzes bildenden Bereich gegen den Drosselklappenstellhebel 6. Die Drosselklappe 2 ist in dieser Notlaufstellung geringfügig geöffnet. Es ergibt sich somit bei der Ausführungsform nach den Figuren 6 die gleiche Abhängigkeit zwischen dem Drosselklappenwinkel und dem Stellweg des Stellgliedes 13.

## Patentansprüche

1. Drosselklappen-Stelleinrichtung, welche einen mit einem Fahrpedal (9) verbundenen, eine auf einer Drosselklappenwelle (2) drehfest angeordnete Drosselklappe (3) betätigenden Drosselklappenstellhebel (6) und einen ausschließlich in öffnungsrichtung der Drosselklappe gegen die Kraft einer Rückstellfeder (14,28) arbeitenden Stellmotor (12) zur Ermöglichung einer Leerlaufregelung aufweist, dadurch gekennzeichnet, daß zur Betätigung der Drosselklappe (3) durch den Stellmotor (12) ein mit einer wegabhängig umsteuernden Bewegungsumkehreinrichtung (15) mechanisch derart mit einem Stellglied (13) des Stellmotors (12) verbundener Motorstellhebel (10) vorgesehen ist, daß bei einer Verschiebung des Stellgliedes (13) aus seiner durch die Rückstellfeder (5) sich ergebenden Stellung die Drosselklappe (3) zunächst geringfügig in Schließrichtung und dann bei weiterer Verschiebung des Stellgliedes (13) in umgekehrter Richtung schwenkt.

2. Drosselklappen-Stelleinrichtung nach Anspruch 1, dadurch gekennzeichnet, daß ein drehfest mit der Drosselklappenwelle (2) verbundener, von der Rückstellfeder (5) in Schließrichtung der Drosselklappe (3) vorgespannter, zweiarmiger Mitnehmerhebel (4) vorgesehen ist, gegen den von einer Seite her der Drosselklappenstellhebel (6) mit einem Mitnehmer (7) an einem Hebelarm des Mitnehmerhebels (4) anliegt und gegen den von der anderen Seite her der Motorstellhebel (10) mit einem Mitnehmer (11) an dem anderen Hebelarm anliegt.

3. Drosselklappen-Stelleinrichtung nach den Ansprüchen 1 oder 2, dadurch gekennzeichnet, daß die Bewegungsumkehreinrichtung (15) einen am Motorstellhebel (10) mit einem Kniehebelgelenk (17) und am Stellglied (13) des Stellmotors (12) angelenkten Zwischenhebel (16) aufweist, welcher in der sich ohne Energiebeaufschlagung des Stellmotors (12) ergebenden Endstellung durch eine Stellfeder (14) gegen einen gehäusefesten Anschlag (20) zwischen der Anlenkung am Motorstellhebel (10) und dem Stellglied (13) gehalten ist und daß der Motorstellhebel (10) auf der dem Anschlag (20) gegenüberliegenden Seite einen Mitnehmer (18) aufweist, gegen den der Zwischenhebel (16) nach einer geringfügigen Verschwenkung in Stellrichtung des Stellmotors (12) bewegbar ist.

4. Drosselklappen-Stelleinrichtung nach zumindest einem der vorangehenden Ansprüche, dadurch gekennzeichnet, daß der Motorstellhebel (10) und der Zwischenhebel (16) durch eine am Kniehebelgelenk (17) angeordnete, schwächer als die Stellfeder (14) ausgebildete Schenkelfeder (19) in Einknickstellung vorgespannt sind.

5. Drosselklappen-Stelleinrichtung nach zumindest einem der vorangehenden Ansprüche, dadurch gekennzeichnet, daß die Bewegungsumkehreinrichtung (15) einen Winkelhebel (21) aufweist, gegen dessen einen Hebelarm (22) der Motorstellhebel (10) unter Bildung einer Kippachse und gegen dessen anderen Hebelarm (25) das Stellglied (13) des Stellmotors (12) durch eine Stellfeder (14) gehalten ist und daß am Ende des Stellgliedes (13) ein nach einem kurzen Hub in die sich durch Energiebeaufschlagung des Stellmotors (12) ergebende Richtung gegen den Motorstellhebel (10) gelangender Mitnehmer (23) vorgesehen ist.

6. Drosselklappen-Stelleinrichtung nach Anspruch 1, dadurch gekennzeichnet, daß die Bewegungsumkehreinrichtung (15) durch eine Hubkurve (27) am Motorstellhebel (10) gebildet ist, gegen die der Drosselklappenstellhebel (6) anliegt

7. Drosselklappen-Stelleinrichtung nach Anspruch 6, dadurch gekennzeichnet, daß der Motorstellhebel (10) als um eine Achse (26) schwenkbarer, zweiarmiger Hebel ausgebildet ist, an dessen einem Hebelarm das Stellglied (13) des Stellmotors (12) angelenkt ist und dessen anderer Hebelarm die Hubkurve (27) aufweist.

8. Drosselklappen-Stelleinrichtung nach Anspruch 7, dadurch gekennzeichnet, daß die Achse (26) des Motorstellhebels (10) als eine Verstellung des Motorstellhebels (10) ermöglichender Einstellexzenter ausgebildet ist.

## Claims

1. Positioning device for a throttle valve, having a throttle valve positioning lever (6) which is connected to an accelerator pedal (9) and actuates a throttle valve (3) arranged non-rotatably on a throttle shaft (2), and having a positioning motor (12) which operates solely in the throttle valve opening direction against the force of a return spring (14, 28) to permit idle control, characterised in that for the positioning motor (12) to actuate the throttle valve (3) there is provided a motor positioning lever (10) with a motion reversing device (15) which reverses path-dependently and which is linked mechanically to a final control element (13) of the positioning motor (12) in such a way that upon the final control element (13) being displaced from its position as determined by the return spring (5), the throttle valve (3) initially swivels slightly in the closure direction and then upon further displacement of the final control element (13) swivels in the opposite direction.

2. Positioning device for a throttle valve according to claim 1, characterised by the provision of a two-armed driver lever (4) which is connected non-rotatably to the throttle shaft (2) and is pretensioned by the return spring (5) in the direction of closure of the throttle valve (3), the throttle valve positioning lever (6) resting from one side by a driver (7) against one lever arm of the driver lever (4) and the motor positioning lever (10) resting from the other side by a driver (11) against the other lever arm.

3. Positioning lever for a throttle valve according to claims 1 or 2, characterised in that the motion reversing device (15) has an intermediate lever (16) articulated on the motor positioning lever (10) by a toggle joint (17) and on the final control element (13) of the positioning motor (12), said intermediate lever, (16) being held, in the end position produced without the positioning motor (12) being activated, by a positioning spring (14) against a stop (20) fixed on the housing between the articulation point on the motor positioning lever (10) and the final control element (13), and in that the motor positioning lever (10) has, on the side opposing the stop (20), a driver (18) against which the intermediate lever (16) can be moved after slight swivelling of the positioning motor (12) in the direction of actuation.

4. Positioning device for a throttle valve according to at least one of the preceding claims, characterised in that the motor positioning lever (10) and the intermediate lever (16) are pretensioned in bent position by a leg spring (19) which is arranged on the toggle joint (17) and is of weaker construction than the positioning spring (14).

5. Positioning device for a throttle valve according to at least one of the preceding claims, characterised in that the motion reversing device (15) has an angle lever (21), against one lever arm (22) of which the motor positioning lever (10) is held, thus forming a tilt axis, and against the other lever arm (25) of which the final control element (13) of the positioning motor (12) is held by a positioning spring (14), and in that on the end of the final control element (13) there is provided a driver (23), which after a short travel in the direction resulting from activation of the positioning motor (12) comes up against the motor positioning lever (10).

6. Positioning device for a throttle valve according to claim 1, characterised in that the motion reversing device (15) is constituted by a cam (27) on the motor positioning lever (10), against which cam the throttle valve positioning lever (6) rests.

7. Positioning device for a throttle valve according to claim 6, characterised in that the motor positioning lever (10) is in the form of a two-armed lever adapted to swivel about an axis (26), on one lever arm of which is articulated the final control element (13) of the positioning motor (12), and the other lever arm of which incorporates the cam (27).

8. Positioning device for a throttle valve according to claim 7, characterised in that the axis (26) of the motor positioning lever (10) is in the form of an adjusting eccentric permitting adjustment of the motor positioning lever (10).

## Revendications

1. Dispositif de positionnement d'un papillon d'étranglement, ce dispositif comportant un levier (6), qui est relié à la pédale (9) d'accélérateur, est solidaire en rotation de l'axe (2) de ce papillon (3) et actionne ce dernier, ainsi qu'un servomoteur (12) qui agit exclusivement dans le sens de l'ouverture dudit papillon contre la force d'un ressort (14, 28) de rappel afin de permettre de réguler la vitesse de ralenti, dispositif caractérisé en ce qu'il comporte, pour actionner le papillon (3) par l'entremise d'un servomoteur (12), un levier (10) de manoeuvre qui est relié mécaniquement, à un organe (13) de manoeuvre, de ce servomoteur (12), par un mécanisme (15) d'inversion du mouvement dont l'action dépend du déplacement (de ce mécanisme) de façon que, lorsque cet organe (13) de manoeuvre se déplace depuis la position que lui assigne un ressort (5) de rappel, le papillon (3) pivote d'abord très légèrement dans le sens de la fermeture, puis pivote dans le sens opposé tandis que cet organe (13) de manoeuvre continue à se déplacer.

2. Dispositif de positionnement selon la revendication 1, caractérisé en ce qu'il comporte un levier (4) d'entrainement à deux bras, qui est solidaire en rotation de l'axe (2) du papillon (3), est sollicité par le ressort (5) de rappel dans le sens de la fermeture de ce papillon (3), contre un bras duquel un taquet (7) du levier (6) de réglage est appliqué d'un côté et contre l'autre côté de l'autre bras duquel un taquet (11) du levier (10) de manoeuvre est appliqué.

3. Dispositif de positionnement selon la revendication 1 ou 2, caractérisé en ce que le mécanisme (15) d'inversion du mouvement comporte un levier intermédiaire (16), qui est articulé sur l'organe (13) de manoeuvre et sur le levier (10) de manoeuvre par une articulation (17) à genouillère et qui, dans la position finale qu'il occupe lorsque le servomoteur (12) ne reçoit pas d'énergie, est maintenu par un ressort (14) de rappel, entre son articulation sur le levier (10) de manoeuvre et cet organe (13) de manoeuvre contre une butée (20) du corps ; et en ce que ce levier (10) de manoeuvre comporte, du côté opposé à cette butée (20), un tasseau-butoir (18), contre lequel le levier intermédiaire (16) peut venir s'appliquer en pivotant légèrement dans le sens du déplacement du servomoteur (12).

4. Dispositif de positionnement selon l'une au moins des revendications précédentes, caractérisé en ce que le levier (10) de manoeuvre et le levier intermédiaire (16) sont sollicités à leur position de pliure par un ressort (19) à branches,plus faible que le ressort de rappel et disposé sur l'articulation (17) à genouillère.

5. Dispositif de positionnement selon l'une au moins des revendications précédentes, caractérisé en ce que le mécanisme (15) d'inversion du mouvement comporte un levier coudé (21) contre un bras (22) duquel le levier (10) de manoeuvre est maintenu en formant un angle de basculement, et contre l'autre bras (25) duquel l'organe (13) de manoeuvre du servomoteur (12) est maintenu par un ressort (14) de rappel ; et en ce qu'un taquet (23) de l'extrémité de cet organe (13) de manoeuvre s'applique contre le levier (10) de manoeuvre, après une faible course provoquée par l'énergie fournie au servomoteur (12).

6. Dispositif de positionnement selon la revendication 1, caractérisé en ce que le mécanisme (15) d'inversion du mouvement est formé par une came (27) de levée que comporte le levier (10) de manoeuvre et contre laquelle le levier (6) de régulation du papillon est appliqué.

7. Dispositif de positionnement selon la revendication 6, caractérisé en ce que le levier (10) de manoeuvre est un levier coudé pivotant sur un axe (26), sur un bras duquel est articulé l'organe (13) de manoeuvre porté par le servomoteur (12) et dont l'autre bras présente la came (27) de butée.

8. Dispositif de positionnement selon la revendication 7, caractérisé en ce que l'axe (26) du levier (10) de manoeuvre est excentré et permet d'ajuster ce levier (10).
